# EUROPÄISCHE PATENTSCHRIFT

(11) **EP 4 278 921 B1**
(45) Veröffentlichungstag und Bekanntmachung des Hinweises auf die Patenterteilung: **15.01.2025**
(21) Anmeldenummer: 23201563.6
(22) Anmeldetag: 05.08.2021
(51) Int. Cl.: A45C 1/02, A45C 1/06, A45C 13/18

(54) **GELDBÖRSE ODER WALLET MIT AUFNAHME FÜR EINEN TAG/TRACKER**
WALLET WITH RECEPTACLE FOR A TAG/TRACKER
PORTEFEUILLE AVEC LOGEMENT POUR UN DISPOSITIF D'ÉTIQUETAGE/DE SUIVI

(30) Priorität: 23.04.2021 DE 202021102205 U
(43) Veröffentlichungstag der Anmeldung: 22.11.2023
(62) Teilanmeldung aus: 23177230.2
(73) Patentinhaber: PiNkey AG, 98744 Schwarzatal (DE)
(72) Erfinder: Malessa, Steffen, 98744 Schwarzatal (DE)
(74) Vertreter: Osterhoff, Utz

(56) Entgegenhaltungen:
- DE-A1- 102019 101 385
- DE-U1- 20 314 826
- FR-B1- 2 779 328
- US-A1- 2003 178 461
- WALLETOPIA: "Frenchie AirTag Speed Wallet Mini, but does it work?", 13 June 2021 (2021-06-13), XP093179749, Retrieved from the Internet <URL:https://www.youtube.com/watch?v=AyvjajcUiT8> [retrieved on 20240627]
- MARK JOHNSON: "The BEST AirTag Wallet!", 22 July 2021 (2021-07-22), XP093179752, Retrieved from the Internet <URL:https://www.youtube.com/watch?v=Mx9QEbmvkRs&lc=Ugx21ItziELOEMpgQ954AaA+BAg> [retrieved on 20240627]
- FLOSSY CARTER: "Anovus Smart AirTag Wallet - Never Lose Your Wallet Again!", 4 July 2021 (2021-07-04), XP093179753, Retrieved from the Internet <URL:https://www.youtube.com/watch?v=AJSFP4-j4CE> [retrieved on 20240627]

## Beschreibung

Die vorliegende Erfindung betrifft eine Geldbörse oder Wallet mit einer Aufnahmefunktion für einen Tracker gemäß den Merkmalen im Anspruch 1. Aus dem Stand der Technik ist es bekannt, dass Geldbörsen oder auch sogenannte Wallet Clips verlorengehen können. Zwar sind zum einen in Geldbörsen Identifikationsmittel, wie beispielsweise ein Personalausweis oder ähnliches vorhanden. Es kommt immer auf die Ehrlichkeit des Finders an, ob dann eine solche Geldbörse rückgeführt wird.

Es gibt auch verschiedene Ansätze aus dem Stand der Technik, dass beispielsweise über GPS Tracker oder ähnliches eine solche Geldbörse wieder auffindbar ist. Dies hat sich jedoch im Massenmarkt nicht durchgesetzt.

Aus dem Stand der Technik sind jedoch sogenannte Tags bekannt, die beispielsweise mit einer RFID oder NRF, also unter Umständen einer Nahbereichsfunktion auffindbar sind. Dies, mitunter im Zeitalter von Smartphones, so dass man seinen verlorengegangenen Schlüssel oder auch seine verlorengegangene Geldbörse kurzfristig wieder auffinden könnte, da beispielsweise ein Anzeigegerät, insbesondere ein Smartphone zu dieser Geldbörse führt.

Derartige Tags bzw. Tracker können passiv oder aktiv ausgeführt sein. Insbesondere aktive Tracker haben eine eigene Energiequelle und senden mitunter selbst ein Signal aus.

Die US 2003/0178461 A1 offenbart einen flexiblen Kartenhalter, der an ein Umhängeband befestigt werden kann. Der Kartenhalter weist mindestens eine Tasche zur Aufnahme einer Karte auf, bei der zumindest eine Seite durch durchsichtigen Kunststoff ausgebildet ist, um die Karte von außen sichtbar zu machen. Informationen, die auf einem elektronischen Chip der Karte gespeichert sind, können durch das Kunststoffmaterial ausgelesen werden.

Ferner offenbart die DE 10 2019 101 385 A1 eine Geldbörse, die eine Schutzeinrichtung gegen ein kontaktloses Auslesen von Information, die auf darin befindlichen Karten gespeichert sind, aufweist.

Weiterer Stand der Technik wird durch die DE 203 14 826 U1 und die FR 2 779 328 B1 gebildet.

Aufgabe der vorliegenden Erfindung ist es, in einer Geldbörse oder Wallet einen Tracker zu integrieren, wobei die Auffindbarkeit verbessert wird.

Die zuvor genannte Aufgabe wird durch den Anspruch 1 gelöst.

Bevorzugt ist weiterhin nach außen hin ein Schutzfilm oder eine Schutzhülle angeordnet. Dieser Schutzfilm oder Schutzhülle ist jedoch insbesondere nicht abschirmend bzw. strahlungshemmend ausgebildet.

Dies bietet zwei wesentliche Vorteile. Zum einen kann ein aktiver Tracker besser senden und wird nicht im Innenliegenden einer Geldbörse, beispielsweise in einem Münzfach oder ähnlichem durch die Münzen selbst abgeschirmt. Hier kommt es mitunter auf auch nur geringfügige Sendeverstärkungen an, um überhaupt eine verlorengegangene Geldbörse auffindbar zu machen.

Ein zweiter wesentlicher Vorteil ist insbesondere eine optische Sichtbarkeit, so dass ein ehrlicher Finder mitunter bereits weiß, dass diese Geldbörse über einen Tag bzw. Tracker auffindbar ist und beispielsweise ein Lesegerät ansetzt, um diesen Tag bzw. Tracker auszulesen.

Wesentlich ist, dass der Tracker bzw. Tag nicht im Innenbereich angeordnet ist und hier im Zweifel geschirmt wird, sondern lösbar, jedoch unverlierbar unmittelbar in die Außenhaut integriert ist mit direkter Sichtbarkeit. Dies zum einen zur abschreckenden Wirkung, dass der Gegenstand nicht geklaut wird. Ergänzend dient die unmittelbare Integration in die Außenseite einem Finder unmittelbar signalisiert, dass ein Tracker vorhanden ist und er den Auffindprozess des ursprünglichen Besitzers unmittelbar starten kann.

Die Aufnahme ist als Tasche ausgebildet. Die Tasche ist insbesondere von einem Innenraum der Geldbörse oder des Wallets zugänglich. Bevorzugt weist die Tasche eine formschlüssige Aufnahme auf. Insbesondere ist der Tag bzw. Tracker rund ausgebildet und etwa so groß wie eine Münze. Die Tasche kann ebenfalls bevorzugt rund ausgebildet sein, insbesondere das nach außen sichtbare Feld. In weiterer bevorzugter Ausgestaltungsvariante sieht die vorliegende Erfindung vor, dass zusätzlich ein Code aufgebracht ist. In diesem Fall muss es sich nicht um eine Geldbörse handeln, sondern kann sich auch beispielsweise um einen Schlüsselanhänger oder ähnliches handeln. Durch das zusätzliche Aufbringen des Codes wird Folgendes sichergestellt. Sollte der Tracker, der seine Daten elektronisch weitergibt, ohne Funktion sein, beispielsweise, weil ein aktiver Tracker keine Energie mehr hat oder ein passiver oder aktiver Tracker nicht auslesbar ist, so gibt es das zusätzliche Feature, dass durch Eingabe des Codes in einem Fundsystem der gefundene Gegenstand immer noch hinsichtlich seines früheren Besitzers ermittelbar ist. Der Code kann ein Zahlencode, ein Strichcode, ein Barcode oder ähnliches sein. Der Code kann auch als QR Code auslesbar sein. Über ein nachgeschaltetes Fundsystem ist es dann möglich, durch Eingabe des Codes den Besitzer zu ermitteln. Weitere Merkmale, Eigenschaften, Aspekte sind in den nachfolgenden Figuren dargestellt. Diese dienen dem einfachen Verständnis der Erfindung. Es zeigen:
- Figur 1: perspektivische Ansicht auf eine Geldbörse,
- Figur 2: perspektivische Ansicht auf ein Wallet und
- Figur 3: Längsschnittansicht durch eine Außenseite einer Geldbörse gemäß Figur 1.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt eine perspektivische Ansicht auf eine Geldbörse 1. In einer Außenseite 2 der Geldbörse 1 ist ein Sichtfenster 4 eingearbeitet. Dieses Sichtfenster 4 dient der Bildung einer Tasche. Hierzu ist die Außenseite 2 selbst im Bereich der Tasche ausgeschnitten. Damit wird ein Tracker 3 angeordnet. Der Tracker 3 ist von einer nicht näher dargestellten Innenseite oder in einem Innenraum der Geldbörse 1 des Portemonnaies einsetzbar. Das Sichtfenster 4 kann einen Durchmesser D4 aufweisen, der kleiner ist als ein Durchmesser D3 des Trackers 3. Der Tracker 3 wird somit außenseitig radial übergriffen, ist jedoch selbst mit seinem Hauptkörper durch das Sichtfenster 4 unmittelbar von außen sichtbar bzw. kann nach außen senden.

Figur 2 zeigt einen Wallet bzw. ein Clip. Dies ist eine vereinfachte Ausbildung eines Portemonnaies, in dem maßgeblich Kreditkarten sowie ggf. Geldscheine mit befördert werden. Auch hier befindet sich an einer Außenseite 2 eine Aufnahme für einen entsprechenden Tracker 3.

Figur 3 zeigt einen Querschnitt durch eine solche Außenseite (2). Hier ist ein Ausschnitt 5 vorhanden, in welchem die Außenseite 2 ausgeschnitten ist. Eine Abdeckung bzw. Folie 6 überdeckt dies dann von außen. An der Innenseite können angedeutete Halter 9 sein, die eine entsprechende Hinterdeckung erbringen. Dies kann auch ein durchgehender Halter 9, eine Ledernaht oder sonstiges sein, so dass der eigentliche Tag 3 bzw. Tracker 3 unmittelbar in der Außenseite 2 selbst angeordnet ist. Innen sind dargestellt einige Münzen 8. Auch können hier anstelle der Münzen 8 Kreditkarten angeordnet sein. Diese schirmen somit den Tracker 3 nicht ab, dass dieser nach außen hin seine volle Sendeleistung bzw. Empfangsleistung sicherstellen kann, um auf drahtlosem Kontaktwege auffindbar zu sein.

### Bezugszeichen:

- 1 -: Geldbörse
- 2 -: Außenseite
- 3 -: Tag/Tracker
- 4 -: Sichtfenster
- 5 -: Ausschnitt
- 6 -: Abdeckung/Folie
- 7 -: Wandstärke
- 8 -: Münze
- 9 -: Halter

- D3 -: Durchmesser
- D4 -: Durchmesser

## Patentansprüche

1. Geldbörse (1) oder Wallet mit einem Tag/Tracker (3), aufweisend mindestens eine aus Leder ausgebildete Außenseite (2) mit einer Wandstärke (7), **dadurch gekennzeichnet, dass** in der Außenseite (2) ein Ausschnitt (5) mit einer Aufnahmetasche für den Tag/Tracker (3) vorhanden ist, wobei der Tag/Tracker (3) lösbar und unverlierbar unmittelbar in den Ausschnitt (5) der Außenseite (2) mit direkter Sichtbarkeit integriert ist.

2. Geldbörse (1) oder Wallet nach Anspruch 1, **dadurch gekennzeichnet, dass** über dem Ausschnitt (5) des Trackers (3) nach außen hin eine Abdeckung und/oder eine Folie angeordnet ist.

3. Geldbörse (1) oder Wallet nach Anspruch 2, **dadurch gekennzeichnet, dass** die Wandstärke der Abdeckung bzw. Folie (6) dünner ist als die Wandstärke (7) der Außenseite (2).

4. Geldbörse (1) oder Wallet nach einem der vorangehenden Ansprüche, **dadurch gekennzeichnet, dass** ein nach außen sichtbares Feld der Aufnahme (5) rund ausgebildet ist.

5. Geldbörse (1) oder Wallet nach eine der vorangehenden Ansprüche **dadurch gekennzeichnet, dass** die Aufnahmetasche rund ausgebildet ist.

6. Geldbörse (1) oder Wallet nach einem der vorangehenden Ansprüche, **dadurch gekennzeichnet, dass** der Ausschnitt (5) nach außen ein Sichtfenster (4) aufweist.

7. Geldbörse (1) oder Wallet nach einem der vorangehenden Ansprüche, **dadurch gekennzeichnet, dass** die Enden (10) des Sichtfensters (4) in ihrer Wandstärke (7) verringert sind.

8. Geldbörse (1) oder Wallet nach einem der vorangehenden Ansprüche, **dadurch gekennzeichnet, dass** die Enden (10) des Sichtfensters (4) einen Stufenabsatz (11) aufweisen.

## Claims

1. Wallet (1) or wallet with a tag/tracker (3), having at least one outer side (2) which is made of leather and has a wall thickness (7), **characterised in that** a cutout (5) with a receiving pocket for the tag/tracker (3) is provided in the outer side (2), wherein the tag/tracker (3) is integrated in a releasable and captive manner directly into the cutout (5) of the outer side (2) so as to be directly visible.

2. Wallet (1) or wallet according to claim 1, **characterised in that** a cover and/or a film is arranged over the cutout (5) of the tracker (3) and faces outwards.

3. Wallet (1) or wallet according to claim 2, **characterised in that** the wall thickness of the cover or film (6) is thinner than the wall thickness (7) of the outer side (2).

4. Wallet (1) or wallet according to any one of the preceding claims, **characterised in that** an outwardly visible field of the receptacle (5) is configured to be round.

5. Wallet (1) or wallet according to any one of the preceding claims, **characterised in that** the receiving pocket is configured to be round.

6. Wallet (1) or wallet according to any one of the preceding claims, **characterised in that** the cutout (5) has a viewing window (4) to the outside.

7. Wallet (1) or wallet according to any one of the preceding claims, **characterised in that** the ends (10) of the viewing window (4) have a reduced wall thickness (7).

8. Wallet (1) or wallet according to any one of the preceding claims, **characterised in that** the ends (10) of the viewing window (4) have a stepped offset (11).

## Revendications

1. Portefeuille (1) ou portefeuille avec un dispositif d'étiquetage/de suivi (3), présentant au moins un côté extérieur (2) réalisé en cuir avec une épaisseur de paroi (7), **caractérisé en ce qu'**une découpe (5) est présente dans le côté extérieur (2) avec une poche de réception pour le dispositif d'étiquetage/de suivi (3), dans lequel dispositif d'étiquetage/de suivi (3) est intégré de manière détachable et immédiatement imperdable dans la découpe (5) du côté extérieur (2) avec une visibilité directe.

2. Portefeuille (1) ou portefeuille selon la revendication 1, **caractérisé en ce qu'**une protection et/ou un film est disposé donnant vers l'extérieur par le biais de la découpe (5) du dispositif de suivi (3).

3. Portefeuille (1) ou portefeuille selon la revendication 2, **caractérisé en ce que** l'épaisseur de paroi de la protection ou du film (6) est plus mince que l'épaisseur de paroi (7) du côté extérieur (2).

4. Portefeuille (1) ou portefeuille selon l'une quelconque des revendications précédentes, **caractérisé en ce qu'**une zone visible vers l'extérieur de la réception (5) est réalisée de forme ronde.

5. Portefeuille (1) ou portefeuille selon l'une quelconque des revendications précédentes **caractérisé en ce que** la poche de réception est réalisée selon une forme ronde.

6. Portefeuille (1) ou portefeuille selon l'une quelconque des revendications précédentes, **caractérisé en ce que** la découpe (5) présente une fenêtre (4) vers l'extérieur.

7. Portefeuille (1) ou portefeuille selon l'une quelconque des revendications précédentes, **caractérisé en ce que** les extrémités (10) de la fenêtre (4) ont des épaisseurs de paroi (7) affinées.

8. Portefeuille (1) ou portefeuille selon l'une quelconque des revendications précédentes, **caractérisé en ce que** les extrémités (10) de la fenêtre (4) présentent un épaulement (11).
